# EUROPÄISCHE PATENTSCHRIFT

(11) **EP 1 044 285 B1**
(45) Veröffentlichungstag und Bekanntmachung des Hinweises auf die Patenterteilung: **29.08.2001**
(21) Anmeldenummer: 98955253.4
(22) Anmeldetag: 12.11.1998
(51) Int. Cl.: C22B 26/22, F27B 3/22

(54) **VERFAHREN ZUM BETRIEB VON OFENANLAGEN FÜR MAGNESIUMLEGIERUNGEN**
OPERATION METHOD OF FURNACE EQUIPMENT FOR MAGNESIUM ALLOYS
PROCEDE DE FONCTIONNEMENT D'INSTALLATIONS DE FOURS POUR ALLIAGES DE MAGNESIUM

(30) Priorität: 24.11.1997 AT 72997 U
(43) Veröffentlichungstag der Anmeldung: 18.10.2000
(73) Patentinhaber: TCG UNITECH Aktiengesellschaft, 4560 Kirchdorf/Krems (AT)
(72) Erfinder: SCHWAIGER, Helmut, A-4560 Kirchdorf/Krems (AT)
(74) Vertreter: Babeluk, Michael, Dipl.-Ing. Mag.
(86) Internationale Anmeldenummer: AT9800279
(87) Internationale Veröffentlichungsnummer: WO9927144

(56) Entgegenhaltungen:
- WO-A-96/14439
- DE-A- 2 018 407
- DE-A- 4 203 193
- FRUEHLING, J. W. UND HANAWALT, J. D.: "Protetive atmospheres for melting magnesium alloys" MODERN CASTING, AFS TRANSACTIONS, Bd. 56, Nr. 2, August 1969, Seiten 159-164, XP002096022
- HEFFRON, J. F. UND SAHA, D.: "Practical aspects of using sulphur hexafluoride in fluxless melting of magnesium and its alloys" NORTH AMERICAN DIE CASTING ASSOCIATION, CONFERENCE: 17TH INTERNATIONAL DIE CASTING CONGRESS AND EXPOSITION, Bd. 94, Nr. 2, 18. - 21. Oktober 1993, Seiten 322-329, XP002096023 cleveland, ohio, usa
- GJESTLAND, H. ET AL.: "Use of SF6 in the magnesium industry: An environmental challenge" INSTITUTE OF MATERIALS, CONFERENCE: PROCEEDINGS OF THE THIRD INTERNATIONAL MAGNESIUM CONFERENCE, 10. - 12. April 1996, Seiten 33-41, XP002096024 Manchester, UK
- ALEKSANDROVA YU P. UND ROSHCHINA, I. N: "Interaction of magnesium with gases" MET. SCI. HEAT TREAT., Bd. 19, Nr. 3-4, März 1977 - April 1977, Seiten 218-221, XP002096025

## Beschreibung

Die vorliegende Erfindung betrifft ein Verfahren zum Betrieb von Ofenanlagen für Magnesiumlegierungen, gemäß dem Oberbegriff von Patentanspruch 1.

Bei Anlagen, in denen flüssiges Magnesium vorliegt, müssen besondere Vorkehrungen getroffen werden, um den Hinzutritt von Luftsauerstoff zuverlässig zu verhindern, da Magnesium in flüssigem Zustand extrem brennbar ist. Als ein solches Schutzgas wird beispielsweise SF₆ verwendet, das mit dem Magnesium der Schmelze reagiert und eine Schutzschicht ausbildet, die die Schmelze vor dem Hinzutritt von Luftsauerstoff schützt. Fallweise werden für diesen Zweck auch Gemische aus SF₆ und Stickstoff eingesetzt. Da es sich bei SF₆ um ein Treibhausgas handelt, ist die Verwendung aus Umweltschutzgründen bedenklich. Außerdem sind die Kosten für dieses Gas relativ hoch.

Alternativ dazu ist bereits überlegt worden, als Schutzgas SO₂ einzusetzen. SO₂ ist relativ kostengünstig verfügbar und bildet ebenso wie SF₆ eine Schutzschicht auf einer Magnesiumschmelze. Der Einsatz von SO₂ wurde jedoch bisher dadurch verhindert, dass es sich dabei um ein extrem unangenehm riechendes Gas handelt, das in mittleren bis höheren Konzentrationen gesundheitsschädlich und korrosionsfördernd ist. Beim Einsatz von SO₂ in herkömmlicher Weise ist ein Austritt von Gas aus den Öfen oder dergleichen nicht zu vermeiden, der zu einer unzulässigen Belastung der Umgebung führt. Insbesonders werden dabei die MAK-Werte bei weitem überschritten.

Weiters ist es bekannt, Gasgemische aus SO₂ und getrockneter Luft als Schutzgas für Magnesiumöfen einzusetzen. Dabei ist es jedoch nicht gelungen, einerseits die toxische und korrosive Wirkung von SO₂ zu kontrollieren und andererseits einen sicheren Ofenbetrieb zu realisieren.

Die DE 20 18 407 A und die Paper "Interaction of Magnesium with Gases" von Aleksandrova, Yu. P. und Roshchina, I.N., Met. Sci. Heat Treat., Bd. 19, Nr. 3 bis 4, März 1977 bis April 1977, Seiten 218 bis 221, XP002096025, sowie "Practical Aspects of Using Sulphur Hexafluoride in Fluxless Melting of Magnesium and is Alloys" von Heffron, J. F. und SAHA D., North American Die Casting Associaticn, Conference 17th International Die Casting Congress and Exposition, Bd. 94, Nr. 2, 18. bis 21. Oktober 1993, Seiten 322 bis 329, XP002096023 Cleveland, Ohio (US) zeigen Verfahren und Vorrichtungen zum Mischen von SO₂ mit Inertgasen. Da ein genaues Mischungsverhältnis nicht gewährleistet werden kann, ist das Ergebnis derartiger Verfahren unbefried gend.

Aufgabe der vorliegenden Erfindung ist es, ein Verfahren zu schaffen, das einerseits eine sichere Behandlung von Magnesiumschmelzen ermöglicht, das jedoch andererseits eine möglichst geringe Umweltbelastung hervorruft.

Erfindungsgemäß wird diese Aufgabe durch die Merkmale des Patentanspruchs 1 gelöst. In überraschender Weise hat sich herausgestellt, dass es im Fall von SO₂ einen kleinen Bereich gibt, in dem einerseits eine ausreichende Schutzwirkung vorhanden ist, jedoch andererseits eine Umweltbelastung weitgehend vermieden werden kann. Wesentlich an der vorliegenden Erfindung ist die Einstellung eines genauen Wertes der SO₂-Konzentration im Schutzgas. Da mit sehr geringen SO₂-Konzentrationen gearbeitet wird, ist eine exakte Prozessführung und das Vermeiden von Schwankungen in der Gaszusammensetzung sehr wichtig, um Brände zu vermeiden.

Besonders bevorzugt wird als Inertgas Stickstoff eingesetzt. Stickstoff ist kostengünstig verfügbar und nicht umweltkritisch. In einer besonders begünstigten Ausführungsvariante des erfindungsgemäßen Verfahrens ist vorgesehen, dass die Mischung von SO₂ und dem Inertgas in einem klimatisiertem Raum erfolgt, dessen Temperatur oberhalb von 22°C und vorzugsweise in einem Bereich zwischen 25°C und 35°C gehalten wird. Es hat sich herausgestellt, dass bei einem Leistungsdruck > 2 bar eine zufriedenstellende Mischung von SO₂ und Stickstoff nur ab einer gewissen Mindesttemperatur möglich ist. Außerdem können durch die Mischung in einem klimatisierten Raum temperaturbedingte Volums- und Druckschwankungen der beteiligten Gase sicher vermieden werden. Besonders bevorzugt ist eine Temperatur von etwa 30°C.

Weiters betrifft die vorliegende Erfindung eine Vorrichtung zur Erzeugung eines Schutzgases für Ofenanlagen für Magnesiumlegierungen mit einem Vorratsbehälter für eine Schwefelverbindung, einem Vorratsbehälter für ein Inertgas und einer Mischeinrichtung. Die erfindungsgemäße Vorrichtung ist dadurch gekennzeichnet, dass die Mischeinrichtung zur genauen Durchflussregelung von SO₂ und Stickstoff ausgebildet ist, und in einem klimatisierten Raum angeordnet ist. In einem klimatisierten Raum sind Sicherheitsgaszellen angebracht, die SO₂-Flaschen aufnehmen. Stickstoff wird aus einem üblichen Tank entnommen. Die Mischung von SO₂ und Stickstoff erfolgt über elektronische Massendurchflussmesser, die in dem klimatisierten Raum angeordnet sind. Das so hergestellte Gasgemisch wird zu den entsprechenden Ofenanlagen über Rohrleitungen transportiert und über örtliche Regelsysteme dem Verbrauch angepasst. Dabei kann es sich um Schmelzöfen, Warmhalteöfen, Dosieröfen und Masselgießbander für Magnesiumlegierungen handeln.

In den Sicherneitsgaszellen sind SO₂-Sensoren angebracht, die bereits auf geringe SO₂-Konzentrationen ansprechen. Nachdem eine SO₂-Flasche geleert wor-den ist, wird diese samt den entsprechenden Rohrleitungen mit Stickstoff gespült, um eine Gesundheitsgefahr beim Flaschenwechsel auszuschließen. Auf diese Weise kann zuverlässig verhindert werden, dass SO₂ in die Umgebung gelangt.

Durch die geringe SO₂-Konzentration des Schutzgases kann eine Umweltbelastung und insbesonders eine Geruchsbelästigung auch im Ofenbereich sicher vermieden werden, wobei durch das genau eingestellte Mischungsverhältnis ein sicherer Betrieb gewährleistet werden kann.

In der Fig. ist das grundsätzliche Schaltungsdiagramm einer erfindungsgemäßen Vorrichtung dargestellt.

Mit den unterbrochenen Linien 1 sind die Bauteile umschrieben, die in zwei Sicherheitsschränken angeordnet sind. Gasflaschen 2 dienen als Vorratsbehälter für Schwefeldioxyd, das über Absperrventile 3 einer Sammelleitung 4 zugeführt wird. Über ein Manometer 5 wird eine Steuerleitung 5a versorgt, die ein Magnetventil 6 ansteuert. Über ein weiteres Absperrventil 7 ist eine Versorgungsleitung 8 für SO₂ angeschlossen.

Ein Vorratsbehälter 9 für Stickstoff ist über je eine Leitung 10, ein Absperrventil 11 und ein Rückschlagventil 12 mit der Verteilerleitung 4 in jedem der beiden Sicherheitsschränke 1 verbunden, um Stickstoff zur Spülung der Leitungen beim Wechseln der Flaschen 2 zur Verfügung zu stellen. Ein Manometer 13 zeigt den Stickstoff-Druck in einer Stickstoff-Hauptleitung 16 an. Über Absperrventile 17 und Abgasleitungen 18 stehen die einzelnen Flaschen 2 mit einer Abgassammelleitung 19 in Verbindung. Die Verteilerleitung 4 wird über eigene Absperrventile 20 in die Abgassammelleitung 19 entlüftet. Durch die oben beschriebene Schaltung ist es möglich, vor dem Wechseln einer der Flaschen 2 die entsprechenden Leitungsabschnitte mit Stickstoff zu spülen, so dass ein Austreten von SO₂ sicher vermieden werden kann.

In dem rechten Abschnitt der Fig. ist die Mischeinrichtung zur Versorgung der einzelnen Verbraucher dargestellt. Da die einzelnen Mischer 21 grundsätzlich gleich aufgebaut sind, ist nur einer mit Bezugszeichen bezeichnet und in der Beschreibung erklärt.

Die einzelnen Mischer 21 werden über eine erste Verteilerleiste 22 mit Stickstoff und über eine zweite Verteilerleiste 23 mit Schwefeldioxyd versorgt. Eine dritte Verteilerleiste 24 dient zur Verbindung der Mischer 21 mit der Abgassammelleitung 19. In den einzelnen Mischern 21 sind Absperrventile 25 bzw. 26 vorgesehen, die mit der Verteilerleiste 22 bzw. 23 verbunden sind. Manometer 27 bzw. 28 zeigen den Stickstoff- bzw. Schwefeldioxyddruck nach den Absperrventilen 25 bzw. 26 an. Zwischen der Stickstoffleitung und der Schwefeldioxydleitung ist ein Absperrventil 29 zur Spülung vorgesehen, dem ein Rückschlagventil 30 nachgeschaltet ist. Hochgenaue Mengendurchflussmesser 31 für Stickstoff und 32 für Schwefeldioxyd dienen zur Einstellung eines genauen Mengenverhältnisses der beiden Gase. Den Mengendurchflussmessern 31 und 32 sind Filter 33 und 34 vorgeschaltet. Über weitere Absperrventile 35 und 36 und ein Rückschlagventil 37 in der Stickstoffleitung werden die Gase in eine Versorgungsleitung 38 zusammengeführt, die mit einem Manometer 39 und einem Absperrventil 40 versehen ist. Eine Spülleitung 41 mit einem Absperrventil 42 dient zur Vermeidung von Umweltbelastungen bei Wartungsarbeiten oder dgl.

Die gesamte Anordnung, die in der Fig. dargestellt ist, ist erfindungsgemäß in einem klimatisierten Raum angeordnet, der auf einer Temperatur von etwa 30°C gehalten wird. Auf diese Weise kann das Mischungsverhältnis der Gase auf einem genau vorbestimmten Wert gehalten werden und eine gute Durchmischung gewährleistet werden.

Bei den einzelnen Verbrauchern können nicht dargestellte Mengenregler vorgesehen sein, die jedoch nur die zugeführte Menge des Gasgemisches, nicht aber die Zusammensetzung des Gases beeinflussen.

Die vorliegende Erfindung ermöglicht somit nicht nur eine Kostenersparnis, sondern auch eine wesentliche Verringerung der Umweltbelastung und einen besonders sicheren Betrieb beim Umgang mit Magnesiumschmelzen.

## Patentansprüche

1. Verfahren zum Betrieb von Ofenanlagen für Magnesiumlegierungen, bei dem eine Badoberfläche mit einem Schutzgas aus einem Gemisch von SO₂ und einem Inertgas abgedeckt wird, wobei der Volumsanteil von SO₂ genau auf einen Wert eingestellt wird, der in einem Bereich zwischen 0,3 % und 1,5 %, vorzugsweise zwischen 0,5 % und 1,0 % liegt, **dadurch gekennzeichnet,** daß die Mischung von SO₂ und dem Inertgas in einem klimatisiertern Raum erfolgt.

2. Verfahren nach Anspruch 1, **dadurch gekennzeichnet,** daß als Inertgas Stickstoff verwendet wird.

3. Verfahren nach einem der Ansprüche 1 oder 2, **dadurch gekennzeichnet,** daß die Temperatur des klimatisierten Raums oberhalb von 22°C und vorzugsweise in einem Bereich zwischen 25°C und 35°C gehalten wird.

4. Vorrichtung zur Erzeugung eines Schutzgases für Ofenanlagen für Magnesiumlegierungen mit einem Vorratsbehälter (2) für eine Schwefelverbindung, einem Vorratsbehälter (9) für ein Inertgas und einer Mischeinrichtung (21) zur genauen Durchflußregelung von SO₂ und Stickstoff, **dadurch gekennzeichnet,** daß die Mischeinrichtung (21) in einem klimatisierten Raum angeordnet ist.

5. Vorrichtung nach Anspruch 4, **dadurch gekennzeichnet,** daß der klimatisierte Raum auf einer Temperatur von mehr als 22°C, vorzugsweise auf einer Temperatur zwischen 25°C und 35°C gehalten wird.

6. Vorrichtung nach einem der Ansprüche 4 oder 5, **dadurch gekennzeichnet,** daß Spülleitungen (10, 13, 41) und -ventile zum Spülen der normalerweise SO₂-führenden Anlagenteile vorgesehen sind.

## Claims

1. A method for operating furnace equipment for magnesium alloys, in which a bath surface is covered with a protective furnace gas of a mixture of SO₂ and an inert gas, with the volume share of SO₂ being set precisely to a value which is in a range of between 0.3% and 1.5%, preferably between 0.5% and 1.0%, **characterized in that** the mixture of SO₂ and the inert gas is performed in an air-conditioned room.

2. A method as claimed in claim 1, **characterized in that** nitrogen is used as an inert gas.

3. A method as claimed in one of the claims 1 or 2, **characterized in that** the temperature of the air-conditioned room is held above 22°C and preferably in a range of between 25°C and 35°C.

4. An apparatus to produce a protective furnace gas for furnace equipment for magnesium alloys with a storage vessel (2) for a sulphur compound, a storage vessel (9) for an inert gas and a mixing device (21) for the precise flow control of SO₂ and nitrogen, **characterized in that** the mixing device (21) is arranged in an air-conditioned room.

5. An apparatus as claimed in claim 4, **characterized in that** the air-conditioned room is held at a temperature of more than 22°C, preferably at a temperature of between 25°C and 35°C.

6. An apparatus as claimed in one of the claims 4 or 5, **characterized in that** scavenging lines (10, 13, 41) and flush valves are provided for scavenging the usually SO₂-containing parts of the installation.

## Revendications

1. Procédé d'exploitation d'installations de fours pour réaliser des alliages d'aluminium, dans lequel la surface du bain est couverte par un gaz de protection constitué par un mélange de SO₂ et d'un gaz inerte, dans lequel la fraction volumique du SO₂ est ajustée avec précision à un niveau situé dans la plage entre 0,3 % et 1,5 % et, de préférence, entre 0,5 % et 1,0 % **caractérisé en ce que** le mélange du SO₂ est du gaz inerte se fait dans une chambre climatisée.

2. Procédé selon la revendication 1, **caractérisé en ce que** l'on utilise l'azote en tant que gaz inerte.

3. Procédé selon la revendication 1 ou la revendication 2, **caractérisé en ce que** la température de la chambre climatisée est maintenue à plus de 22 °C et, de préférence, dans une plage entre 25 °C et 35 °C.

4. Installation pour préparer un gaz de protection pour des installations de fours pour réaliser des alliages d'aluminium, avec un réservoir de stockage (2) pour un composé du soufre, un réservoir de stockage (9) pour un gaz inerte et une installation de mélange (21) pour assurer un réglage précis du débit du SO₂ et de l'azote, **caractérisée en ce que** l'installation de mélange (21) se trouve placée dans une chambre climatisée.

5. Installation selon la revendication 4, **caractérisée en ce que** la chambre climatisée est maintenue à une température supérieure à 22 °C et, de préférence, à une température entre 25 °C et 35 °C.

6. Installation selon la revendications 4 ou la revendication 5, **caractérisée en ce que** l'on prévoit des conduites (10, 13, 41) et des soupapes pour purger les parties de l'installation transportant normalement le SO₂.
